# FASCICULE DE BREVET EUROPEEN

(11) **EP 3 060 492 B1**
(45) Date de publication et mention de la délivrance du brevet: **16.01.2019**
(21) Numéro de dépôt: 14790552.5
(22) Date de dépôt: 20.10.2014
(51) Int. Cl.: B65D 51/22, B65D 41/04, A45D 34/00, A45D 34/04, A45D 40/00

(54) **TÊTE DE DISTRIBUTION DE PRODUIT COSMÉTIQUE COMPRENANT UN ORGANE DE RACLAGE, ET DISPOSITIF DE CONDITIONNEMENT ASSOCIÉ**
KOPF ZUM AUSGEBEN EINES KOSMETIKPRODUKTS MIT EINER ABSTREIFVORRICHTUNG UND ZUGEHÖRIGES VERPACKUNGSVORRICHTUNG
HEAD FOR DISPENSING A COSMETIC PRODUCT, INCLUDING A SCRAPING DEVICE, AND ASSOCIATED PACKAGING DEVICE

(30) Priorité: 23.10.2013 FR 1360329
(43) Date de publication de la demande: 31.08.2016
(73) Titulaire: L'OREAL, 75008 Paris (FR)
(72) Inventeur: JULIEN, Jean-Marie, 78160 Marly-le-roi (FR); CHARNAY, Patrick, 01310 Polliat (FR); BAUDIN, Gilles, 95370 Montigny-les-cormeilles (FR); BARRE, Patrice, 92160 Antony (FR); FORRESTER, Matthew, 92110 Clichy (FR)
(74) Mandataire: Lavoix
(86) Numéro de dépôt international: PCT/EP2014/072404
(87) Numéro de publication internationale: WO 2015/059077

(56) Documents cités:
- EP-A1- 1 582 331
- WO-A1-2006/008255
- WO-A2-2007/144742
- DE-B3-102010 016 054
- US-A1- 2008 073 348

## Description

La présente invention concerne un dispositif de conditionnement de produit cosmétique, comprenant un réservoir contenant un produit cosmétique et une tête de distribution de produit cosmétique fermant ledit réservoir, tel que défini par le préambule de la revendication 1.

On connaît des têtes de distribution de produit cosmétique du type précité. De telles têtes sont généralement utilisées pour fermer le réservoir d'un dispositif de conditionnement d'un produit cosmétique, par exemple un produit capillaire, ou un produit d'hygiène, ou un produit de soin du visage et/ou du corps, ou un produit de maquillage, ou un produit solaire, de façon à évider l'oxydation ou la perte d'actifs dudit produit cosmétique. Elles permettent également, lorsque le bouchon est en position de libération, la sortie du produit cosmétique hors du réservoir à travers le passage de l'organe de distribution, pour l'utilisation du produit cosmétique par un utilisateur.

WO 2006/008255 A1 décrit un applicateur pour substance liquide à usage médical ou cosmétique comprenant un récipient divisé par une cloison sécable transversale en une première chambre pour contenir la substance et une seconde chambre, espacée de la première chambre. L'applicateur comprend également un élément de perçage coulissant axialement et apte à percer la cloison.

WO 2007/144742 A2 décrit une bouteille destinée à des produits fluides comprenant un corps formant un contenant, un orifice de distribution, une membrane déchirable destinée à fermer l'orifice de distribution, et un élément de fermeture qui peut être vissé ou dévissé sur l'extrémité du corps.

US 2008/073348 A1 décrit un ensemble de fermeture de récipient comprenant une base adaptée pour être connectée au récipient, un bec s'étendant vers le haut à partir de la base, et un capuchon fixé de manière amovible sur le bec.

Le produit cosmétique est plus généralement est un produit tel que défini dans le Règlement CE N° 1223/2009 du Parlement européen et du Conseil daté du 30 novembre 2009, relatif aux produits cosmétiques.

Il est cependant difficile de réaliser une étanchéité de bonne qualité entre le bouchon et l'organe de distribution. En conséquence, le produit cosmétique contenu dans le dispositif de conditionnement a tendance à s'oxyder, même lorsque le bouchon est en position d'obturation. Cette oxydation est particulièrement sensible au niveau du produit cosmétique qui s'est déposé dans le passage. L'esthétique et la performance du produit cosmétique en sont diminuées.

En outre, des résidus d'aspect peu agréable pour l'utilisateur sont susceptibles de se former dans le passage ou à l'extérieur de la tête de distribution.

Un objectif de l'invention est de réduire les risques d'oxydation d'un produit cosmétique contenu dans un dispositif de conditionnement. Un autre objectif est de limiter les coûts de production nécessaires à la résolution du problème technique précité.

A cet effet, l'invention a pour objet un dispositif de conditionnement selon la revendication 1.

Dans des modes de réalisation particuliers de l'invention, le dispositif de conditionnement présente en outre l'une ou plusieurs des caractéristiques selon les revendications 2 à 10.

Par ailleurs, l'invention a pour objet un procédé de distribution de produit cosmétique d'un dispositif de conditionnement selon la revendication 11.D'autres caractéristiques et avantages de l'invention apparaîtront à la lecture de la description qui va suivre, donnée uniquement à titre d'exemple et faite en se référant aux dessins annexés, dans lesquels :
- la Figure 1 est une vue axiale en coupe d'un dispositif de conditionnement de produit cosmétique selon l'invention, préalablement à sa première utilisation,
- la Figure 2 est une vue similaire à la Figure 1, le bouchon étant dans une position d'introduction du bouchon dans le passage de produit cosmétique, et
- la Figure 3 est une vue similaire à la Figure 1, le bouchon étant en position d'obturation du passage.

Le dispositif de conditionnement 10 est destiné au conditionnement de produit cosmétique. Il comprend un réservoir 12 contenant un produit cosmétique 14, typiquement un produit de coloration, un produit capillaire, un produit d'hygiène, un produit de soin du visage et/ou du corps, un produit de maquillage, ou un produit solaire.

Ce réservoir 12 présente une paroi tubulaire 20 et un fond 22 fermant la paroi tubulaire 20 à une première extrémité 24. La deuxième extrémité 26 de la paroi 20, opposée à l'extrémité 24, délimite une ouverture 28 pour la sortie du produit cosmétique 14 hors du réservoir 12. A cet effet, l'ouverture 28 communique avec l'intérieur et l'extérieur du réservoir 12.

La paroi tubulaire 20 a de préférence une section radiale, c'est-à-dire prise selon un plan perpendiculaire à l'axe du tube, circulaire ou ovale.

L'axe de l'ouverture 28 est orienté sensiblement parallèlement à l'axe de la paroi 20. En particulier, il est sensiblement confondu avec ledit axe.

Dans l'exemple représenté, l'extrémité 26 de la paroi 20 est recourbée vers l'axe de la paroi tubulaire 20.

Le dispositif de conditionnement 10 comprend en outre une tête de distribution 30 fermant le réservoir 12. En d'autres termes, la tête de distribution 30 s'étend en travers de l'ouverture 28 de façon à obstruer l'ouverture 28.

La tête de distribution 30 comprend un organe de distribution 32 solidaire du réservoir 12. Cet organe de distribution 32 comprend un conduit tubulaire 34 définissant un passage 36 axial pour le produit cosmétique 14, et une jupe 38 faisant saillie radialement vers l'extérieur depuis le conduit tubulaire 34.

Le conduit tubulaire 34 a en particulier une section radiale sensiblement constante.

Dans cet exemple, le conduit tubulaire 34 est rectiligne.

Le conduit tubulaire 34 présente une extrémité 40 de raccordement du passage 36 au réservoir 12, et une extrémité 42 opposée de sortie du produit cosmétique 14 hors du dispositif de conditionnement 10. Le passage 36 débouche à l'intérieur du dispositif de conditionnement 10 par l'extrémité 40, et à l'extérieur du dispositif de conditionnement 10 par l'extrémité 42

Le conduit tubulaire 34 comprend un tronçon 44 s'étendant d'un côté de la jupe 38. Dans l'exemple représenté, le conduit tubulaire 34 est constitué par ledit tronçon 44, c'est-à-dire que le conduit tubulaire 34 s'étend intégralement d'un seul côté de la jupe 38. En d'autres termes, la jupe 38 fait saillie depuis une extrémité du conduit tubulaire 34, en particulier depuis l'extrémité de raccordement 40.

Le conduit tubulaire 34 présente en outre une face interne 46 définissant le passage 36, et une face externe 48 orientée à l'opposée du passage 36. La face interne 46 est lisse.

La jupe 38 est partiellement insérée dans le réservoir 12. Son bord périphérique 50 coopère avec la deuxième extrémité 26 de la paroi 20 pour empêcher le retrait de la jupe 38 hors du réservoir 12. A cet effet, la face extérieure du bord périphérique 50 est par exemple collée à la face intérieure de la deuxième extrémité 26.

Le bord périphérique 50 est recourbé à l'opposé du tronçon 44 du conduit 34.

La jupe 38 est sensiblement coaxiale au conduit 34.

L'organe de distribution 32 comprend en outre une saillie annulaire 52 faisant saillie radialement depuis le conduit 34, en particulier depuis l'extrémité de raccordement 40 du conduit 34, vers l'intérieur du passage 36. Elle définit dans le passage 36 un épaulement 54 orienté vers l'extrémité de sortie 42. Ledit épaulement 54 a, dans l'exemple représenté, une forme de tronc de cône ayant pour axe l'axe du passage 36 et rétrécissant vers l'extrémité de raccordement 40.

L'organe de distribution 32 est de préférence monobloc.

La tête de distribution 30 comprend en outre un opercule 56 étanche à l'air et aux fluides. Cet opercule 56 est surmoulé de manière étanche à l'organe de distribution 30 et s'étend en regard du passage 36. Il empêche ainsi le produit cosmétique 14 de s'écouler hors du réservoir 12 par le passage 36, et empêche l'air de pénétrer dans le réservoir 12 par l'intermédiaire du passage 36.

Dans l'exemple représenté, l'opercule 56 est surmoulé sur la face intérieure de la jupe 38, orientée vers l'intérieur du réservoir 12.

En variante, l'opercule 56 ne s'étend pas en regard mais en travers du passage 36. L'opercule 56 est alors scellé au conduit tubulaire 34. Les avantages sont les mêmes que ceux indiqués précédemment.

L'opercule 56 est en particulier une membrane en matériau plastique ou associant un matériau plastique à du métal.

La tête de distribution 30 comprend en outre un bouchon 60. Ce bouchon 60 est déplaçable entre une position de libération du passage 36, dans laquelle en particulier le bouchon 60 est à l'écart du conduit 34, pour permettre la sortie du produit cosmétique 14 par le passage 36, et une position d'obturation du passage 36, dans laquelle en particulier le bouchon 60 s'étend en travers du passage 36, pour empêcher la sortie du produit cosmétique 14 par le passage 36.

Le bouchon 60 est représenté dans sa position d'obturation sur la Figure 3. Dans cette position d'obturation, le bouchon 60 obture le passage 36 de manière étanche à l'air et aux liquides.

Le bouchon 60 est de préférence monobloc. Il comprend un doigt creux 62 et une jupe 64 sensiblement coaxiale avec le doigt 62 et s'étendant autour du doigt 62.

Le doigt 62 est adapté pour s'étendre à l'intérieur du passage 36 lorsque le bouchon 60 est en position d'obturation. A cet effet, le diamètre extérieur du doigt 62 est inférieur au diamètre du passage 36.

Le doigt 62 présente une extrémité 66 de jonction à la jupe 64, et une extrémité libre 68. L'extrémité libre 68 est adaptée pour perforer l'opercule 56 lorsque le bouchon 60 est en position d'obturation. Cela permet de libérer le passage 36 pour autoriser la sortie du produit cosmétique 14 par le passage 36. A cet effet, l'extrémité libre 68 est à une distance de l'extrémité de jonction 66 supérieure à la longueur axiale du passage 36. En outre, l'extrémité libre 68 est biseautée, de façon à faciliter la perforation de l'opercule 56.

Le doigt 62 porte par ailleurs un organe de raclage 70 périphérique, faisant saillie radialement vers l'extérieur depuis une face périphérique 72 du doigt 62. Cet organe de raclage 70 a en particulier un diamètre sensiblement égal au diamètre du passage 36.

L'organe de raclage 70 présente une ligne de pourtour 74 adaptée pour être intégralement en contact avec le conduit 34 lorsque le doigt 62 s'étend dans le passage 36. Cette ligne de pourtour 74 est en particulier fermée et continue.

La ligne de pourtour 74 s'étend de préférence, comme représenté, dans un plan radial sensiblement perpendiculaire à l'axe du doigt 62.

Dans l'exemple représenté, l'organe de raclage 70 est une lèvre annulaire coaxiale au doigt 62 et s'étendant autour du doigt 62. Ladite lèvre présente une épaisseur sensiblement égale à la largeur de l'intervalle annulaire 76 laissé libre entre le doigt 62 et le conduit 34 lorsque le bouchon 60 est en position d'obturation. La ligne de pourtour 74 est formée par le bord libre de la lèvre.

La ligne de pourtour 74 est plus proche de l'extrémité libre 68 du doigt 62 que de l'extrémité de jonction 66.

La distance de l'organe de raclage 70 à l'extrémité libre 68 est en particulier choisie de sorte que l'organe de raclage 70 soit en contact avec l'épaulement 54 le long d'une ligne de contour fermée lorsque le bouchon 60 est en position d'obturation.

L'organe de raclage 70 est de préférence venu de matière avec le doigt 62.

La jupe 64 est adaptée pour s'étendre autour du conduit 34 lorsque le bouchon 60 est en position d'obturation. A cet effet, le diamètre intérieur de la jupe 64 est supérieur au diamètre extérieur du conduit 34.

La jupe 64 présente une face interne 78 orientée vers le doigt 62. Cette face interne 78 présente, avec la face externe 48 du conduit 34, des moyens complémentaires 80, 82 de coopération pour la solidarisation du bouchon 60 à l'organe de distribution 32 lorsque le bouchon 60 est en position d'obturation. Ces moyens complémentaires 80, 82 comprennent, dans l'exemple représenté, un filetage 80 sur la face externe 48 du conduit 34 et un taraudage 82 sur la face interne 78 de la jupe 64.

La tête de distribution 30 comprend encore une bague de sécurité 86 amovible adaptée pour maintenir le bouchon 60 dans une position intermédiaire (Figure 1) entre ses positions d'obturation et de libération, dans laquelle le doigt 62 est engagé dans le passage 36, son extrémité libre 68 étant à distance de l'opercule 56. Cela permet d'éviter que l'opercule 56 ne soit percé involontairement avant la première utilisation du produit cosmétique 14. Le produit cosmétique 14 est ainsi mieux préservé de l'oxydation.

La bague de sécurité 86 est fixée par des moyens de fixation frangibles (non représentés) au bord libre 88 de la jupe 64 et à l'organe de distribution 32. Elle entoure le conduit 34 et est interposée entre la jupe 64 du bouchon 60 et la jupe 38 de l'organe de distribution 32. La bague 86 rend ainsi impossible tout déplacement du bouchon 60 vers l'opercule 56. En outre, grâce aux moyens d'attache frangibles, elle maintient le bouchon 60 attaché à l'organe de distribution 32, ce qui évite la perte du bouchon 60.

Le dispositif de conditionnement 10 est utilisé de la manière décrite ci-dessous.

Tout d'abord, le dispositif de conditionnement 10 est fourni avec la bague de sécurité 86 maintenant le bouchon 60 dans sa position intermédiaire, comme illustré sur la Figure 1.

L'utilisateur commence par faire tourner le bouchon 60 de façon à le dévisser. Ce faisant, il sollicite les moyens d'attache frangibles de la bague 86, qui rompent. Le bouchon 60 est déplacé en position de libération et l'utilisateur finit de détacher la bague 86 de l'élément auquel elle était restée attachée.

Le bouchon 60 est ensuite repositionné sur l'organe de distribution 32, comme illustré sur la Figure 2. Lors de ce repositionnement, le doigt 62 du bouchon 60 est introduit dans le passage 36 par l'extrémité de sortie 42 du conduit 34.

Le bouchon 60 est alors vissé sur l'organe de distribution 32, jusqu'à atteindre sa position d'obturation. Ce faisant, l'extrémité libre 68 du doigt 62 vient appuyer sur l'opercule 56 et, grâce à l'affûtage de l'extrémité libre 68 en biseau et à la rotation du bouchon 60, l'opercule 56 cède. En particulier, une portion de l'opercule 56 est découpée et tombe au fond du réservoir 12.

Le produit cosmétique 14 est alors prêt à être utilisé.

A cet effet, l'utilisateur dévisse à nouveau le bouchon 60 jusqu'à le ramener en position de libération, puis incline le dispositif 10 pour verser le produit cosmétique 14 à l'extérieur du dispositif de conditionnement 10.

Une fois la dose de produit 14 désirée versée, le bouchon 60 est replacé sur l'organe de distribution 32, puis revissé en position d'obturation. Ce faisant, l'organe de raclage 70 frotte le long de sa ligne de pourtour 74 contre le conduit 34 et entraîne avec lui, vers le réservoir 12, le produit cosmétique qui s'était déposé à l'intérieur du passage 36.

En prenant appui contre l'épaulement 54 en fin de course, l'organe de raclage 70 assure une bonne étanchéité vis-à-vis de l'air et des fluides. Le produit cosmétique 14 restant dans le réservoir 12 demeure ainsi à l'abri de l'oxydation, malgré la rupture de l'opercule 56.

Grâce à l'invention décrite ci-dessus, le produit cosmétique 14 est mieux protégé de l'oxydation. En particulier, l'oxydation de produit cosmétique demeuré dans le passage 36 est empêchée.

En outre, cet avantage est obtenu sans que les modifications apportées au dispositif de conditionnement 10 n'occasionnent une augmentation sensible de ses coûts de production.

## Revendications

1. Dispositif de conditionnement de produit cosmétique (10), comprenant un réservoir (12) contenant un produit cosmétique (14) et une tête de distribution de produit cosmétique (30) fermant ledit réservoir (12), la tête de distribution (30), comprenant :
- un organe (32) de distribution du produit cosmétique, présentant un conduit tubulaire (34) définissant un passage (36) pour le produit cosmétique, le conduit (34) présentant une face externe (48) orientée à l'opposée du passage (36), et
- un bouchon (60) d'obturation du passage (36), déplaçable entre une position de libération du passage (36) et une position d'obturation du passage (36), le bouchon (60) comprenant un doigt (62) s'étendant dans le passage (36) lorsque le bouchon (60) est en position d'obturation et une jupe (64) s'étendant autour du conduit (34) lorsque le bouchon (60) est en position d'obturation, la jupe (64) présentant une face interne (78) orientée vers le doigt (62),
la face externe (48) du conduit (34) et la face interne (78) de la jupe (64) présentant des moyens complémentaires de coopération (80, 82) pour la solidarisation du bouchon (60) à l'organe de distribution (32),
le doigt (62) porte un organe de raclage périphérique (70) faisant saillie radialement depuis une face périphérique (72) du doigt (62), l'organe de raclage (70) présentant au moins une ligne de pourtour (74) adaptée pour être en contact avec le conduit (34) lorsque le bouchon (60) est en position d'obturation, **caractérisé en ce que**
l'organe de distribution (32) présente une saillie annulaire (52) faisant saillie radialement depuis le conduit (34) vers l'intérieur du passage (36), la saillie (52) définissant un épaulement (54), et l'organe de raclage (70) est adapté pour être en contact avec ledit épaulement (54) le long d'une ligne de contour fermée lorsque le bouchon (60) est en position d'obturation, et **en ce que**
le conduit (34) présente une extrémité (42) d'introduction du doigt (62) dans le passage (36) et une extrémité (40) de raccordement du passage (36) à un réservoir (12) de produit cosmétique, opposée à l'extrémité d'introduction (42), la saillie annulaire (52) faisant saillie vers l'intérieur du passage depuis ladite extrémité de raccordement (40).

2. Dispositif de conditionnement (10) selon la revendication 1, dans lequel le doigt (62) présente une extrémité (66) de jonction à la jupe (64) et une extrémité libre (68), et la ligne de pourtour (74) est plus proche de l'extrémité libre (68) que de l'extrémité de jonction (66).

3. Dispositif de conditionnement (10) selon l'une quelconque des revendications précédentes, dans lequel la tête de distribution (30) comprend un opercule (56) étanche à l'air et au fluide scellé de manière étanche à l'organe de distribution (32), l'opercule (56) étant distinct du bouchon (60), l'opercule (56) s'étendant en travers ou en regard du passage (36).

4. Dispositif de conditionnement (10) selon la revendication 3, dans lequel le doigt (62) présente une extrémité (66) de jonction à la jupe (64) et une extrémité libre (68), l'extrémité libre (68) étant adaptée pour perforer l'opercule (56) lorsque le bouchon (60) est en position d'obturation.

5. Dispositif de conditionnement (10) selon la revendication 4, dans lequel l'extrémité libre (68) est biseautée de façon à faciliter la perforation de l'opercule (56).

6. Dispositif de conditionnement (10) selon la revendication 4 ou 5, dans lequel la tête de distribution (30) comprend un organe de sécurité (86) amovible adapté pour maintenir le bouchon (60) dans une position intermédiaire entre ses positions de libération et d'obturation, dans laquelle l'extrémité libre du doigt (62) est à distance de l'opercule (56).

7. Dispositif de conditionnement (10) selon l'une quelconque des revendications précédentes, dans lequel les moyens complémentaires de coopération (80, 82) comprennent un filetage (80) sur la face externe (48) du conduit (34) et un taraudage (82) sur la face interne (78) de la jupe (64).

8. Dispositif de conditionnement (10) selon l'une quelconque des revendications précédentes, dans lequel le conduit (34) présente une face interne (46) délimitant le passage (36), ladite face interne (46) étant sensiblement lisse.

9. Dispositif de conditionnement (10) selon l'une quelconque des revendications précédentes, dans lequel le conduit (34) est sensiblement rectiligne.

10. Dispositif de conditionnement (10) selon l'une quelconque des revendications précédentes, dans lequel l'organe de raclage (70) est venu de matière avec le doigt (62).

11. Procédé de distribution d'un produit cosmétique (14) d'un dispositif de conditionnement, le dispositif de conditionnement comprenant un réservoir (12), contenant le produit cosmétique (13), et une tête de distribution (30) de produit cosmétique (30) fermant ledit réservoir (12), la tête de distribution (30) comprenant :
- un organe (32) de distribution du produit cosmétique, présentant un conduit tubulaire (34) définissant un passage (36) pour le produit cosmétique, le conduit (34) présentant une face externe (48) orientée à l'opposé du passage (36), et
- un bouchon (60) d'obturation du passage (36), déplaçable entre une position de libération du passage (36) et une position d'obturation du passage (36), le bouchon (60) comprenant un doigt (62) s'étendant dans le passage (36) lorsque le bouchon (60) est en position d'obturation et une jupe (64) s'étendant autour du conduit (34) lorsque le bouchon (60) est en position d'obturation, la jupe (64) présentant une face interne (78) orientée vers le doigt (62),
la face externe (48) du conduit (34) et la face interne (78) de la jupe (64) présentant des moyens complémentaires de coopération (80, 82) pour la solidarisation du bouchon (60) à l'organe de distribution (32),
le doigt (62) porte un organe de raclage périphérique (70) faisant saillie radialement depuis une face périphérique (72) du doigt (62), l'organe de raclage (70) présentant au moins une ligne de pourtour (74) adaptée pour être en contact avec le conduit (34) lorsque le bouchon (60) est en position d'obturation,
**caractérisé en ce que** l'organe de distribution (32) présente une saillie annulaire (52) faisant saillie radialement depuis le conduit (34) vers l'intérieur du passage (36), la saillie (52) définissant un épaulement (54), et l'organe de raclage (70) est adapté pour être en contact avec ledit épaulement (54) le long d'une ligne de contour fermée lorsque le bouchon (60) est en position d'obturation, **en ce que**
le conduit (34) présente une extrémité (42) d'introduction du doigt (62) dans le passage (36) et une extrémité (40) de raccordement du passage (36) à un réservoir (12) de produit cosmétique, opposée à l'extrémité d'introduction (42), la saillie annulaire (52) faisant saillie vers l'intérieur du passage depuis ladite extrémité de raccordement (40),
et **en ce que** le procédé comprend les étapes successives suivantes :
- déplacement du bouchon (60) en position de libération,
- circulation du produit cosmétique (14) dans le passage (36), et
- retour du bouchon (60) en position d'obturation, l'organe de raclage (70) frottant le long de sa ligne de pourtour (74) contre le conduit (34) et entraînant avec lui le produit cosmétique présent dans le passage (36).

## Patentansprüche

1. Vorrichtung zur Konditionierung eines kosmetischen Produkts (10), aufweisend einen Behälter (12), der ein kosmetisches Produkt (14) enthält, und einen Kopf zur Ausgabe des kosmetischen Produkts (30), der den besagten Behälter (12) schließt, wobei der Ausgabe-Kopf (30) aufweist:
- ein Organ (32) zur Ausgabe des kosmetischen Produkts, das eine rohrförmige Leitung (34) hat, die eine Passage (36) für das kosmetische Produkt definiert, wobei die Leitung (34) eine Außenfläche (48) hat, die entgegengesetzt zu der Passage (36) gewandt ist, und
- einen Stopfen (60) zum Verschluss der Passage (36), der zwischen einer Position zur Freigabe der Passage (36) und einer Position zum Verschluss der Passage (36) verlagerbar ist, wobei der Stopfen (60) aufweist einen Finger (62), der sich in der Passage (36) erstreckt, wenn der Stopfen (60) in der Verschluss-Position ist, und einen Rock (64), der sich um die Leitung (34) herumerstreckt, wenn der Stopfen (60) in der Verschluss-Position ist, wobei der Rock (64) eine Innenfläche (78) hat, die zu dem Finger (62) hin gewandt ist,
wobei die Außenfläche (48) der Leitung (34) und die Innenfläche (78) des Rocks (64) komplementäre Zusammenwirkungs-Mittel (80, 82) haben zur Festlegung des Stopfens (60) an dem Ausgabe-Organ (32),
wobei der Finger (62) ein umfängliches Rakelorgan (70) trägt, das von einer Umfangsfläche (72) des Fingers (62) aus radial vorsteht, wobei das Rakelorgan (70) wenigstens eine Umfangslinie (74) hat, die angepasst ist, um in Kontakt mit der Leitung (34) zu sein, wenn der Stopfen (60) in der Verschluss-Position ist, **gekennzeichnet dadurch, dass** das Ausgabe-Organ (32) einen Ringvorsprung (52) hat, der von der Leitung (34) aus radial zu dem Inneren der Passage (36) hin vorsteht, wobei der Vorsprung (52) eine Schulter (54) definiert, und das Rakelorgan (70) angepasst ist, um in Kontakt mit der besagten Schulter (54) zu sein entlang einer geschlossenen Umrisslinie, wenn der Stopfen (60) in der Verschluss-Position ist, und dadurch, dass
die Leitung (34) ein Ende (42) zur Einführung des Fingers (62) in die Passage (36) und ein Ende (40) zur Verbindung der Passage (36) mit einem Behälter (12) für das kosmetische Produkt hat, das zu dem Einführungs-Ende (42) entgegengesetzt angeordnet ist, wobei der Ringvorsprung (52) von dem besagten Verbindungs-Ende (40) aus zu dem Inneren der Passage hin vorsteht.

2. Vorrichtung zur Konditionierung (10) gemäß Anspruch 1, wobei der Finger (62) ein Ende (66) zur Verbindung mit dem Rock (64) und ein freies Ende (68) hat, und wobei die Umfangslinie (74) zu dem freien Ende (68) näher gelegen ist als zu dem Verbindungs-Ende (66).

3. Vorrichtung zur Konditionierung (10) gemäß irgendeinem der vorhergehenden Ansprüche, wobei der Ausgabe-Kopf (30) ein luft- und fluiddichtes Verschlussorgan (56) aufweist, das in dichter Weise mit dem Ausgabe-Organ (32) versiegelt ist, wobei das Verschlussorgan (56) von dem Stopfen (60) verschieden ist, wobei sich das Verschlussorgan (56) quer zu oder gegenüberstehend zu der Passage (36) erstreckt.

4. Vorrichtung zur Konditionierung (10) gemäß dem Anspruch 3, wobei der Finger (62) ein Ende (66) zur Verbindung mit dem Rock (64) und ein freies Ende (68) hat, wobei das freie Ende (68) angepasst ist, um das Verschlussorgan (56) zu durchstoßen, wenn der Stopfen (60) in der Verschluss-Position ist.

5. Vorrichtung zur Konditionierung (10) gemäß dem Anspruch 4, wobei das freie Ende (68) abgeschrägt ist, um das Durchstoßen des Verschlussorgans (56) zu erleichtern.

6. Vorrichtung zur Konditionierung (10) gemäß Anspruch 4 oder 5, wobei der Ausgabe-Kopf (30) ein ablösbares Sicherungsorgan (86) aufweist, das angepasst ist zum Halten des Stopfens (60) in einer Zwischenposition zwischen dessen Freigabe-Position und dessen Verschluss-Position, wobei das freie Ende des Fingers (62) im Abstand zu dem Verschlussorgan (56) ist.

7. Vorrichtung zur Konditionierung (10) gemäß irgendeinem der vorhergehenden Ansprüche, wobei die komplementären Zusammenwirkungs-Mittel (80, 82) ein Außengewinde auf der Außenfläche (48) der Leitung (34) und ein Innengewinde (82) auf der Innenfläche (78) des Rocks (64) aufweisen.

8. Vorrichtung zur Konditionierung (10) gemäß irgendeinem der vorhergehenden Ansprüche, wobei die Leitung (34) eine Innenfläche (46) hat, die die Passage (36) begrenzt, wobei die Innenfläche (46) im Wesentlichen glatt ist.

9. Vorrichtung zur Konditionierung (10) gemäß irgendeinem der vorhergehenden Ansprüche, wobei die Leitung (34) im Wesentlichen gerade ist.

10. Vorrichtung zur Konditionierung (10) gemäß irgendeinem der vorhergehenden Ansprüche, wobei das Rakelorgan (70) mit dem Finger (62) aus einem Stück ist.

11. Verfahren zur Ausgabe eines kosmetischen Produkts (14) von einer Vorrichtung zur Konditionierung, wobei die Vorrichtung zur Konditionierung aufweist einen Behälter (12), der das kosmetische Produkt (13) enthält, und einen Kopf zur Ausgabe (30) des kosmetischen Produkts (30), der den Behälter (12) schließt, wobei der Ausgabe-Kopf (30) aufweist:
- ein Organ (32) zur Ausgabe des kosmetischen Produkts, das eine rohrförmige Leitung (34) hat, die eine Passage (36) für das kosmetischen Produkt definiert, wobei die Leitung (34) eine Außenfläche (48) hat, die entgegengesetzt zu der Passage (36) gewandt ist, und
- einen Stopfen (60) zum Verschluss der Passage (36), der zwischen einer Position zur Freigabe der Passage (36) und einer Position zum Verschluss der Passage (36) verlagerbar ist, wobei der Stopfen (60) aufweist einen Finger (62), der sich in der Passage (36) erstreckt, wenn der Stopfen (60) in der Verschluss-Position ist, und einen Rock (64), der sich um die Leitung (34) herumerstreckt, wenn der Stopfen (60) in der Verschluss-Position ist, wobei der Rock (64) eine Innenfläche (78) hat, die zu dem Finger (62) hin gewandt ist,
wobei die Außenfläche (48) der Leitung (34) und die Innenfläche (78) des Rocks (64) komplementäre Zusammenwirkungs-Mittel (80, 82) haben zur Festlegung des Stopfens (60) an dem Ausgabe-Organ (32),
wobei der Finger (62) ein umfängliches Rakelorgan (70) trägt, das von einer Umfangsfläche (72) des Fingers (62) aus radial vorsteht, wobei das Rakelorgan (70) wenigstens eine Umfangslinie (74) hat, die angepasst ist, um in Kontakt mit der Leitung (34) zu sein, wenn der Stopfen (60) in der Verschluss-Position ist,
**gekennzeichnet dadurch, dass** das Ausgabe-Organ (32) einen Ringvorsprung (52) hat, der von der Leitung (34) aus radial zu dem Inneren der Passage (36) hin vorsteht, wobei der Vorsprung (52) eine Schulter (54) definiert, und das Rakelorgan (70) angepasst ist, um in Kontakt mit der besagten Schulter (54) zu sein entlang einer geschlossenen Umrisslinie, wenn der Stopfen (60) in der Verschluss-Position ist, und dadurch, dass die Leitung (34) ein Ende (42) zur Einführung des Fingers (62) in die Passage (36) und ein Ende (40) zur Verbindung der Passage (36) mit einem Behälter (12) für das kosmetische Produkt hat, das zu dem Einführungs-Ende (42) entgegengesetzt angeordnet ist, wobei der Ringvorsprung (52) von dem besagten Verbindungs-Ende (40) aus zum Inneren der Passage hin vorsteht,
und dadurch, dass das Verfahren die folgenden sukzessiven Schritte aufweist:
- Verlagern des Stopfens (60) in die Freigabe-Position,
- Zirkulieren des kosmetischen Produkts (14) in die Passage (36), und
- Rückführen des Stopfens (60) in die Verschluss-Position, wobei das Rakelorgan (70) entlang seiner Umfangslinie (74) gegen die Leitung (34) streift und das kosmetische Produkt, das in der Passage (36) vorliegt, mit sich fortbewegt.

## Claims

1. A cosmetic product packaging device (10), comprising a reservoir (12) containing a cosmetic product (14) and a dispensing head (30) closing said reservoir (12), wherein the dispensing head (30), comprising:
- a dispensing member (32) for the cosmetic product, having a tubular duct (34) defining a passage (36) for the cosmetic product, the duct (34) having an outer face (48) oriented opposite the passage (36), and
- a stopper (60) for closing off the passage (36), movable between a position freeing the passage (36) and a position closing off the passage (36), the stopper (60) comprising a finger (62) extending in the passage (36) when the stopper (60) is in the closing off position and a skirt (64) extending around the duct (34) when the stopper (60) is in the closing off position, the skirt (64) having an inner face (78) oriented toward the finger (62),
the outer face (48) of the duct (34) and the inner face (78) of the skirt (64) having complementary cooperating means (80, 82) for securing the stopper (60) to the dispensing member (32),
in which the finger (62) bears a peripheral scraping member (70) protruding radially from a peripheral face (72) of the finger (62), the scraping member (70) having at least one perimeter line (74) suitable for being in contact with the duct (34) when the stopper (60) is in the closing off position **characterized in that**
the dispensing member (32) has an annular protrusion (52) protruding radially from the duct (34) toward the inside of the passage (36), the protrusion (52) defining a shoulder (54), and the scraping member (70) is suitable for being in contact with said shoulder (54) along a closed contour line when the stopper (60) is in the closing off position, and **in that**
the duct (34) has an insertion end (42) for inserting the finger (62) into the passage (36) and a connecting end (40) for connecting the passage (36) to a cosmetic product reservoir (12), opposite the insertion end (42), the annular protrusion (52) protruding toward the inside of the passage from said connecting end (40).

2. The packaging device (10) according to claim 1, wherein the finger (62) has a junction end (66) to the skirt (64) and a free end (68), and the perimeter line (74) is closer to the free end (68) than the junction end (66).

3. The packaging device (10) according to any one of the preceding claims, comprising an airtight and fluid-tight membrane seal (56) tightly sealed to the dispensing member (32), the membrane seal (56) being separate from the stopper (60), the membrane seal (56) extending through or across from the passage (36).

4. The packaging device (10) according to claim 3, wherein the finger (62) has a junction end (66) to the skirt (64) and a free end (68), the free end (68) being suitable for perforating the membrane seal (56) when the stopper (60) is in the closing off position.

5. The packaging device (10) according to claim 4, wherein the free end (68) is beveled so as to facilitate the perforation of the membrane seal (56).

6. The packaging device (10) according to claim 4 or 5, comprising a removable safety member (86) suitable for keeping the stopper (60) in an intermediate position between its released and closing off positions, in which the free end of the finger (62) is at a distance from the membrane seal (56).

7. The packaging device (10) according to any one of the preceding claims, wherein the complementary cooperation means (80, 82) comprise a thread (80) on the outer face (48) of the duct (34) and a tapping (82) on the inner face (78) of the skirt (64).

8. The packaging device (10) according to any one of the preceding claims, wherein the duct (34) has an inner face (46) defining the passage (36), said inner face (46) being substantially smooth.

9. The packaging device (10) according to any one of the preceding claims, wherein the duct (34) is substantially rectilinear.

10. The packaging device (10) according to any one of the preceding claims, wherein the scraping member (70) is made in one piece together with the finger (62).

11. A method for dispensing a cosmetic product (14) from a cosmetic product packaging device (10), the packaging device (10) comprising a reservoir (12) containing a cosmetic product (14) and a dispensing head (30) closing said reservoir (12), the dispensing head (30) comprising:
- a dispensing member (32) for the cosmetic product, having a tubular duct (34) defining a passage (36) for the cosmetic product, the duct (34) having an outer face (48) oriented opposite the passage (36), and
- a stopper (60) for closing off the passage (36), movable between a position freeing the passage (36) and a position closing off the passage (36), the stopper (60) comprising a finger (62) extending in the passage (36) when the stopper (60) is in the closing off position and a skirt (64) extending around the duct (34) when the stopper (60) is in the closing off position, the skirt (64) having an inner face (78) oriented toward the finger (62),
the outer face (48) of the duct (34) and the inner face (78) of the skirt (64) having complementary cooperating means (80, 82) for securing the stopper (60) to the dispensing member (32),
in which the finger (62) bears a peripheral scraping member (70) protruding radially from a peripheral face (72) of the finger (62), the scraping member (70) having at least one perimeter line (74) suitable for being in contact with the duct (34) when the stopper (60) is in the closing off position **characterized in that**
the dispensing member (32) has an annular protrusion (52) protruding radially from the duct (34) toward the inside of the passage (36), the protrusion (52) defining a shoulder (54), and the scraping member (70) is suitable for being in contact with said shoulder (54) along a closed contour line when the stopper (60) is in the closing off position, and **in that**
the duct (34) has an insertion end (42) for inserting the finger (62) into the passage (36) and a connecting end (40) for connecting the passage (36) to a cosmetic product reservoir (12), opposite the insertion end (42), the annular protrusion (52) protruding toward the inside of the passage from said connecting end (40),
and **in that** the method comprises the following successive steps:
- moving the stopper (60) into the released position,
- circulating the cosmetic product (14) in the passage (36), and
- returning the stopper (60) to the closed off position, the scraping member (70) rubbing along its perimeter line (74) against the duct (34) and driving the cosmetic product present in the passage (36) with it.
